# EUROPÄISCHE PATENTSCHRIFT

(11) **EP 1 031 128 B1**
(45) Veröffentlichungstag und Bekanntmachung des Hinweises auf die Patenterteilung: **06.03.2002**
(21) Anmeldenummer: 98962202.2
(22) Anmeldetag: 03.11.1998
(51) Int. Cl.: G09G 1/16, G09G 5/00

(54) **Einschaltverzögerungsvorrichtung für ein Datensichtgerät und Verfahren zum Deaktivieren dieses Datensichtgerätes**
Delay device for a visual display unit and method to deactivate such display unit
Système de temporisation de mise en marche et méthode pour la désactivation d'un dispositif de visualisation

(30) Priorität: 20.11.1997 DE 19751577
(43) Veröffentlichungstag der Anmeldung: 30.08.2000
(73) Patentinhaber: Wincor Nixdorf GmbH & Co KG, 33106 Paderborn (DE)
(72) Erfinder: WEISSBROD, Holger, D-33106 Paderborn (DE); DREWER-GUTLAND, Heiner, D-33129 Delbrück (DE); HEHEMANN, Heinrich, D-49326 Melle (DE)
(86) Internationale Anmeldenummer: DE9803202
(87) Internationale Veröffentlichungsnummer: WO9927516

(56) Entgegenhaltungen:
- EP-A- 0 487 742
- EP-A- 0 678 843
- WO-A-92/11624
- WO-A-93/15495
- DE-A- 19 729 823
- US-A- 5 801 635

## Beschreibung

Die Erfindung betrifft eine Einschaltverzögerungsvorrichtung für ein Datensichtgerät und ein Verfahren zum Deaktivieren eines solchen Gerätes.

In vielen Bereichen des öffentlichen Lebens, beispielsweise im Dienstleistungsbereich, werden heutzutage Computersysteme eingesetzt, die es einem Benutzer ermöglichen, selbsttätig Transaktionen auszuführen, ohne auf fremde Hilfe angewiesen zu sein. Beispielhaft sei hier auf die Geldausgabeautomaten der Geldinstitute verwiesen, mit deren Hilfe ein Bankkunde auch außerhalb der Geschäftszeit Geld von seinem Konto abheben kann. Solche Computersysteme enthalten meist einen zentralen Computer, an den eine Eingabevorrichtung und ein Datensichtgerät, d.h. ein Monitor, als Ausgabevorrichtung angeschlossen sind. Über die Eingabevorrichtung führt der Benutzer dem Computersystem die benötigten Eingabeinformationen zu. Als Eingabevorrichtung kann beispielsweise eine Tastatur oder ein sogenannter Touchscreen verwendet werden. Unter Touchscreen versteht man eine in den Bildschirm des Datensichtgerätes integrierte Eingabevorrichtung, die Berührungen des Benutzers in Eingabeinformationen umsetzt.

Als Datensichtgeräte werden heutzutage in der Regel nach dem sogenannten VGA-Standard arbeitende Monitore eingesetzt, die ein Text- und Grafikinformationen enthaltendes Analogsignal aufbereiten und die entsprechenden Bilder auf ihrem Bildschirm zur Anzeige bringen. Das Analogsignal wird in dem Computer durch eine Steuervorrichtung erzeugt, die auf das eingesetzte Datensichtgerät abgestimmt ist. Eine auf einen VGA-Monitor abgestimmte Steuervorrichtung wird auch als VGA-Grafikkarte bezeichnet.

Ein in der eben geschilderten Weise betriebenes Computersystem muß nun, wie jedes andere Computersystem auch, von Zeit zu Zeit neu gestartet werden, nachdem es beispielsweise wegen Wartungsarbeiten abgeschaltet oder seine Spannungsversorgung aus anderen Gründen außer Kraft gesetzt worden ist. Beim Starten des Computers, d.h. beim Laden eines Betriebssystems in den Arbeitsspeicher des Computers, werden in der Regel Systemmeldungen auf dem Bildschirm des Datensichtgerätes angezeigt. In dieser Phase dürfen über die Eingabevorrichtung keine Eingaben vorgenommen werden, da sonst in dem Computersystem ein Fehler verursacht wird, der zu einem vollständigen Ausfall des Computersystems führt. Ein solcher Systemausfall wird auch als "Systemabsturz" bezeichnet.

Bei Geldausgabeautomaten tritt nun häufig das Problem auf, daß ein Benutzer die auf dem Bildschirm des Datensichtgerätes angezeigten Systemmeldungen falsch interpretiert und in der Startphase des Computersystems beispielsweise durch Berühren des Touchscreens Eingaben vornimmt, wodurch der eben beschriebene Systemabsturz verursacht wird. Ein solcher Systemausfall muß in der Regel von einem Techniker behoben werden, so daß der Geldausgabeautomat für längere Zeit außer Betrieb gesetzt ist.

Eine bekannte Lösung des eben geschilderten Problems besteht darin, die Spannungsversorgung des Datensichtgerätes in der Startphase des Computersystems abzuschalten, so daß die Systemmeldungen in dieser Phase nicht auf dem Bildschirm erscheinen und der Benutzer nicht zum Betätigen der Eingabevorrichtung animiert wird. Bei Verwendung eines Touchscreens als Eingabevorrichtung ist diese Lösung jedoch nicht praktikabel, da der Touchscreen und die ihn ansteuernde Eingabesteuerung, auch Touchcontroler genannt, durch die Spannungsversorgung des Datensichtgerätes mit Spannung versorgt wird. Bei abgeschaltetem Datensichtgerät ist somit die Kommunikation zwischen dem Betriebssystem des Computers und der Eingabesteuerung unterbrochen, so daß die Eingabesteuerung und damit der Touchscreen nach Einschalten des Datensichtgerätes nicht funktionsbereit sind.

Aus der EP-A-0 678 843 ist ein Verfahren zum Deaktivieren eines Datensichtgeräts bekannt, bei dem das Datensichtgerät durch Sperren mindestens eines dieses steuernden Signals in den Ruhezustand versetzbar ist, wobei das von einer Steuervorrichtung erzeugte Signal für eine vorbestimmte Verzögerungsdauer gesperrt ist.

Es ist Aufgabe der Erfindung, eine Vorrichtung und ein Verfahren anzugeben, durch welche die Gefahr minimiert werden kann, daß ein durch Systemmeldungen des Computersystems fehlgeleiteter Benutzer einen Ausfall des Computersystems verursacht.

Die Erfindung löst diese Aufgabe durch eine Einschaltverzögerungsvorrichtung für ein Datensichtgerät, das durch Sperren mindestens eines das Datensichtgerät steuernden Signals in einen Ruhezustand versetzbar ist. Die Einschaltverzögerungsvorrichtung enthält mindestens einen Eingang, der mit einer ihm das Signal zuführenden Steuervorrichtung verbunden ist, eine Sperrvorrichtung, die das Signal für eine vorbestimmte Verzögerungszeit sperrt, und mindestens einen Ausgang, der mit dem Datensichtgerät verbunden ist und diesem das Signal nach Ablauf der Verzögerungszeit zuführt.

In der Regel verfügen moderne Datensichtgeräte über eine sogenannte Energiesparfunktion, die dafür sorgt, daß die Datensichtgeräte bei Ausbleiben einer oder mehrerer Steuersignale dunkelgeschaltet werden. Als Steuersignale fungieren meist ein Horizontal- und ein Vertikal-Synchronsignal, die von einer Steuervorrichtung eines Computers, z.B. einer Grafikkarte, erzeugt werden und die Bewegung eines Elektronenstrahls in der Bildröhre des Datensichtgerätes koordinieren, indem das Horizontal-Synchronsignal den horizontalen Rücklauf und das Vertikalsignal den vertikalen Rücklauf des Elektronenstrahls während des Bildschirmaufbaus steuert. Die Erfindung sieht nun vor, zwischen die Steuervorrichtung des Computers und das Datensichtgerät eine Einschaltverzögerungsvorrichtung zu schalten, die beim Starten des Computers die Steuersignale für eine vorbestimmte Verzögerungszeit blockiert, so daß der Bildschirm des Datensichtgeräts während des Ladens des Betriebssystems dunkelgeschaltet ist und die sonst auf dem Bildschirm angezeigten Systemmeldungen nicht zur Anzeige kommen. Auf diese Weise kann die Gefahr minimiert werden, daß sich ein vor dem Datensichtgerät stehender Benutzer durch die an dem Bildschirm angezeigten Systemmeldungen aufgefordert sieht, über eine Eingabevorrichtung, beispielsweise eine Tastatur oder einen Touchscreen, Eingaben vorzunehmen, und so einen vollständigen Ausfall des Computersystems herbeiführt.

Die Erfindung bietet die Möglichkeit, ein bestehendes Computersystem unabhängig vom Betriebssystem und der verwendeten Software in oben dargestellter Weise nachzurüsten, ohne größere Änderungen an dem Computersystem vornehmen zu müssen. Die Erfindung kann insbesondere auf alle Computersysteme angewendet werden, in denen eine nach dem VGA-Standard arbeitende Steuervorrichtung, d.h. eine VGA-Grafikkarte, einen VGA-Monitor ansteuert. Die Verbindung zwischen der Einschaltverzögerungsvorrichtung und dem Computer einerseits und der Einschaltverzögerungsvorrichtung und dem Datensichtgerät andererseits kann über standardmäßige Steckverbindungen erfolgen, wie sie beispielsweise durch D-Subminiatur-Steckverbindungen und entsprechende Steckeraufnahmen gegeben sind.

In einer vorteilhaften Weiterbildung der Erfindung enthält die Sperrvorrichtung mindestens zwei Schalter, von denen ein erster Schalter einen ersten Eingang, dem von der Steuervorrichtung ein Horizontal-Synchronsignal zugeführt wird, mit einem ersten Ausgang verbindet, und ein zweiter Schalter einen zweiten Eingang, dem von der Steuervorrichtung ein Vertikal-Synchronsignal zugeführt wird, mit einem zweiten Ausgang verbindet. Die einander zugeordneten Eingänge und Ausgänge sind demnach direkt über jeweils einen von der Sperrvorrichtung angesteuerten Schalter miteinander verbunden. Vorteilhaft können die Schalter als CMOS-Schalter ausgebildet sein. Vorteile der in der CMOS-Technologie gefertigten Schalter sind hohe Störunempfindlichkeit, geringer Leistungsbedarf und große Temperaturstabilität.

Die Sperrvorrichtung kann weiterhin eine Zeitschaltung enthalten, die den ersten und den zweiten Schalter nach Ablauf der Verzögerungszeit schließt. Als Zeitschaltung können preisgünstige integrierte Schaltkreise verwendet werden.

Auf besonders einfache Weise läßt sich die Zeitschaltung durch einen monostabilen Multivibrator realisieren. Beim Starten des Computersystems kann beispielsweise ein die Schalter ansteuernder Ausgang des Multivibrators durch die der Verzögerungsvorrichtung zugeführten Synchronsignale in seinen nichtstabilen Zustand geschaltet werden. Der Ausgang des Multivibrators bewirkt in diesem Zustand, daß die Schalter geöffnet und somit die Synchronsignale gesperrt sind. Nach Ablauf der Verzögerungszeit kehrt der Ausgang des Multivibrators selbsttätig in seinen stabilen Zustand zurück und schließt die Schalter. Die Synchronsignale stehen nun dem Datensichtgerät zum Bildschirmaufbau zur Verfügung. Vorteilhaft kann die Verzögerungszeit durch ein Potentiometer eingestellt werden.

Ist in der Einschaltverzögerungsvorrichtung eine durch das Horizontal-Synchronsignal gespeiste Spannungsversorgung vorgesehen, so kann auf eine externe Spannungsversorgung oder auf eine Spannungsversorgung in Form einer Batterie verzichtet werden. Dies senkt Herstellungs- und Betriebskosten und erleichtert die Nachrüstung bestehender Computersysteme mit der Einschaltverzögerungsvorrichtung.

Um den Platzbedarf der Einschaltverzögerungsvorrichtung zu senken, kann diese in der Oberflächenmontagetechnik, auch SMD-Technik genannt, gefertigt sein.

Gemäß einem weiteren Aspekt der Erfindung ist ein Verfahren zum Deaktivieren eines Datensichtgeräts angegeben.

Weitere vorteilhafte Weiterbildungen der Erfindung sind Gegenstand der Unteransprüche sowie der folgenden Beschreibung.

Die Erfindung wird im folgenden an Hand der Figuren näher erläutert. Darin zeigen:
- Figur 1: eine schematische Darstellung eines Systems bestehend aus Computer, Einschaltverzögerungsvorrichtung und Datensichtgerät und
- Figur 2: eine Schaltungsanordnung der Einschaltverzögerungsvorrichtung nach Fig. 1.

Die prinzipielle Funktionsweise der Erfindung ist in Figur 1 illustriert, in der eine Einschaltverzögerungsvorrichtung 10 gezeigt ist, die einen Computer 12 mit einem Datensichtgerät 14 verbindet. Die in Figur 1 gezeigten Komponenten können Teil eines Systems sein, das beispielsweise in einem Geldinstitut verwendet wird, um von einem Bankkunden selbsttätig Geldüberweisungen oder Kontoabbuchungen vornehmen zu lassen.

Aufbau und Funktionsweise des Computers 12 und des Datensichtgerätes 14 sind an sich bekannt, so daß die Beschreibung dieser Komponenten an dieser Stelle knapp gehalten werden kann.

Der Computer 12 kann ein Personal Computer bekannter Art sein, der eine Schnittstelle 16 zum Anschluß des Datensichtgerätes 14 hat. Der Computer 12 enthält ferner eine Steuerung 18 beispielsweise in Form einer steckbaren Grafikkarte, die die im Computer verarbeiteten Text- und Grafikinformationen für das Datensichtgerät 14 aufbereitet. In dem zu erläuternden Ausführungsbeispiel ist die Steuerung 16 eine VGA-Grafikkarte, die die Text- und Grafikinformationen in ein analoges Signal wandelt und dem Datensichtgerät 14 zuführt, das seinerseits nach dem VGA-Standard arbeitet.

Das Datensichtgerät 14 enthält einen Bildschirm 20 mit einer integrierten Eingabevorrichtung 21, auch Touchscreen genannt, über die ein Bankkunde durch Berühren des Bildschirms 20 Eingaben vornehmen kann. Das Datensichtgerät 14 besitzt ferner eine Eingabesteuerung 22, d.h. einen Touchcontroller, zum Ansteuern des Touchscreens, und eine Spannungsversorgung 22.

In bekannten Systemen ist ein von dem Datensichtgerät 14 ausgehendes Verbindungskabel 26 direkt mit der Schnittstelle 16 des Computers 12 verbunden. Üblicherweise erfolgt die Verbindung zwischen dem Verbindungskabel 26 und der Schnittstelle 16 über eine normierte Steckverbindung. So ist beispielsweise das Verbindungskabel 26 mit einem üblichen 15-poligen D-Subminiatur-Steckverbinder 28 versehen, der bei einem System nach dem Stand der Technik in eine entsprechende Steckeraufnahme 30 der Schnittstelle 16 des Computers 12 gesteckt ist.

Das System nach Figur 1 zeichnet sich nun gegenüber dem Stand der Technik durch die Einschaltverzögerungsvorrichtung 10 aus, die zwischen den Computer 12 und das Datensichtgerät 14 geschaltet ist. An der Einschaltverzögerungsvorrichtung 10 ist eine zu dem D-Subminiatur-Steckverbinder 28 des Verbindungskabels 26 passende Stekkeraufnahme 32 vorgesehen, die identisch mit der Steckaufnahme 30 der Schnittstelle 16 des Computers 12 sein kann. Der D-Subminiatur-Steckverbinder 28 des Verbindungskabels 26 ist in die Steckeraufnahme 32 der Einschaltverzögerungsvorrichtung 10 gesteckt. An Stelle des Verbindungskabels 26 des Datensichtgerätes 14 ist ein Anschlußkabel 34 über einen D-Subminiatur-Steckverbinder 36 mit der Steckeraufnahme 30 der Schnittstelle 16 verbunden. Das Anschlußkabel 34 kann fest an einem Gehäuse der Einschaltverzögerungsvorrichtung 10 angebracht sein.

Die VGA-Graphikkarte 18 erzeugt mehrere Steuersignale, die zur Bilddarstellung im Datensichtgerät 14 erforderlich sind und von denen in Figur 1 nur ein Horizontal-Synchronsignal H-SYNC IN und ein Vertikal-Synchronsignal V-SYNC IN dargestellt sind. Die Synchronsignale H-SYNC IN, V-SYNC IN werden über das Anschlußkabel 34 der Einschaltverzögerungsvorrichtung 10 zugeführt, dort in der Startphase des Computers in noch zu beschreibender Weise für eine vorbestimmte Verzögerungszeit gesperrt und nach Ablauf dieser Verzögerungszeit an das Datensichtgerät 14 durchgeschaltet. In Figur 1 sind die durchgeschalteten Synchronsignale mit H-SYNC OUT und V-SYNC OUT bezeichnet. Die Synchronsignale H-SYNC OUT und V-SYNC OUT koordinieren die Bewegung eines Elektronenstrahls in einer in Figur 1 nicht dargestellten Bildröhre des Datensichtgerätes 14.

Das Datensichtgerät 14 verfügt über eine Energiesparfunktion, wie sie heutzutage in VGA-Monitoren vorgesehen ist. Registriert das Datensichtgerät 14 das Ausbleiben der Synchronsignale H-SYNC OUT und V-SYNC OUT, so wird es in einen Ruhezustand versetzt, indem beispielsweise sein Bildschirm 20 dunkelgeschaltet wird. Die zu diesem Zweck nötigen apparativen Vorkehrungen an dem Datensichtgerät 14 sind an sich bekannt und werden deshalb an dieser Stelle nicht weiter erläutert. Wesentlich ist, daß das Datensichtgerät 14 in eben geschilderter Weise auf das Ausbleiben der Synchronsignale H-SYNC OUT und V-SYNC OUT reagiert.

In Figur 2 ist eine mögliche Schaltungsanordnung der Einschaltverzögerungsvorrichtung 10 gezeigt, welche die von der Steuerung 18 erzeugten Synchronsignale H-SYNC IN und V-SYNC IN nach dem Einschalten oder nach einem Neustart des Computers 12 nach Verstreichen einer einstellbaren Sperrzeit an das Datensichtgerät 14 durchschaltet. Die Schaltungsanordnung der Figur 2 enthält eine Funktionseinheit, die in noch zu beschreibender Weise die Spannungsversorgung der Einschaltverzögerungsvorrichtung 10 aufbaut. Diese Funktionseinheit besteht aus den Widerständen R1, R2, R3, R7, den Dioden D1, D2, D3, den Kondensatoren C1, C2, C3, sowie dem Schalter 40. Eine Zeitschaltung 42 bildet mit den Widerständen R4, R6, dem Potentiometer R5 und den Kondensatoren C4 und C5 eine weitere Funktionseinheit. Die Zeitschaltung 42 ist in dem erläuterten Ausführungsbeispiel durch einen integrierten Schaltkreis des Typs ICM7555IBA gegeben, der als monostabiler Multivibrator betrieben wird. Die übrigen in Figur 2 angeführten und mit der Zeitschaltung 42 verbundenen Komponenten sind die Widerstände R8, R9, R10, der Kondensator C6 sowie die Schalter 44, 46 und 48. Auch diese Komponenten können im wesentlichen als Funktionseinheit betrachtet werden.

Der Schalter 40 und weitere Schalter 44, 46, 48 sind in einem Vierfachschalter 50 zusammengefaßt. Der Vierfachschalter 50 ist in der CMOS-Technologie gefertigt und durch einen integrierten Schaltkreis des Typs HEF4066BT gegeben. Die Schaltungsanordnung nach Figur 2 enthält weiterhin Eingänge 52, 54, 56 und Ausgänge 58, 60, 62. Die Eingänge 52, 54, 56 sind der Steckeraufnahme 30 und die Ausgänge 58, 60, 62 dem D-Subminiatur-Steckverbinder 28 nach Figur 1 zuzuordnen.

Die von der VGA-Grafikkarte 18 erzeugten Synchronsignale H-SYNC IN, V-SYNC IN werden der Einschaltverzögerungsvorrichtung 10 über die Eingänge 52 bzw. 54 zugeführt. Der Eingang 56 und der Ausgang 62 der Einschaltverzögerungsvorrichtung 10 sind geerdet (GND).

Im folgenden wird die Funktionsweise der Schaltungsanordnung nach Figur 2 erläutert. In der Phase, in der die Grafikkarte 18 noch keine Synchronsignale H-SYNC IN und V-SYNC IN erzeugt, liegt an den Eingängen 52 und 54 der Einschaltverzögerungsvorrichtung 10 kein Signal an. Die Schalter 44, 46 des integrierten Schaltkreises 50 sind zu diesem Zeitpunkt geöffnet. Mit dem Auftreten der Synchronsignale H-SYNC IN und V-SYNC IN an den Eingängen 52, 54 wird in der Einschaltverzögerungsvorrichtung 10 die Spannungsversorgung aufgebaut, indem die der Einschaltverzögerungsvorrichtung 10 in Form des Synchronsignals H-SYNC IN zugeführte Energie ausgenutzt wird. Zu diesem Zweck wird das Synchronsignal H-SYNC IN der eingangs erwähnten Funktionseinheit zugeführt, die aus Widerständen R1, R2, R3, den Dioden D1, D2, D3 und den Kondensatoren C1, C2, C3, sowie dem Schalter 40 mit dem ihm vorgeschalteten Widerstand R7 besteht. Die Widerstände R1, R2, R3, R7 dienen der Strombegrenzung, und die Dioden D1, D2 und D3 erzeugen in Kombination mit den Kondensatoren C1, C2, C3 aus dem Synchronsignal H-SYNC IN, das ein Wechselspannungssignal ist, geglättete Gleichspannungen. Erreicht die Spannung an einem Eingang 64 des Schalters 40 einen vorbestimmten Wert, so schließt der Schalter 40, und die Spannungsversorgung ist aufgebaut. Da die für den Betrieb der Einschaltverzögerungsvorrichtung 10 benötigte Spannung durch die Synchronisationssignale H-SYNC IN und V-SYNC IN bereitgestellt wird, kann auf eine externe Spannungsversorgung oder auf eine Spannungsversorgung in Form einer Batterie verzichtet werden.

Nachdem die Spannungsversorgung in der Einschaltverzögerungsvorrichtung 10 in eben betriebene Weise hergestellt ist, wird die als monostabiler Multivibrator beschriebene Zeitschaltung 42 über einen Eingang 2 gestartet, dem eine RC-Kombination bestehend aus dem Widerstand R6 und dem Kondensator C5 vorgeschaltet ist. In diesem Moment wird ein Ausgang 3 der Zeitschaltung 42 in einen nichtstabilen Zustand überführt, der für eine vorbestimmte Verzögerungszeit anhält. In dieser Phase, deren Dauer durch den Widerstand R4, den Kondensator C4 und das Potentiometer R5 festgelegt ist, bleiben die Schalter 44, 46 geöffnet. Nach Ablauf der Verzögerungszeit kehrt der Ausgang 3 der Zeitschaltung 42 in einen stabilen Zustand zurück und schließt über die Widerstände R8, R9, R10, den Kondensator C6, sowie den Schalter 48 die Schalter 44, 46 des integrierten Schaltkreises 50. Die Synchronsignale H-SYNC IN und V-SYNC IN werden nun durch die Schalter 44, 46 an die Ausgänge 58 und 60 der Einschaltverzögerungsvorrichtung 10 durchgeschaltet und stehen somit dem Datensichtgerät 14 zur Verfügung. Die durchgeschalteten Synchronsignale sind in Figur 2 mit H-SYNC OUT und V-SYNC OUT bezeichnet. In dem Datensichtgerät 14 kann schließlich unter Verwendung der Synchronsignale H-SYNC OUT und V-SYNC OUT der Bildschirmaufbau vollzogen werden.

Die Verzögerungszeit, nach der die als monostabiler Multivibrator betriebene Zeitschaltung 42 die Schalter 44, 46 über ihren Ausgang 3 schließt, entspricht der Sperrzeit, in der der Bildschirm 20 des Datensichtgerätes 14 nach Starten des Betriebssystems des Computers 10 dunkelgeschaltet ist. Diese Verzögerungszeit läßt sich an dem Potentiometer R5 einstellen, dessen Widerstandswert beispielsweise durch einen Schraubendreher von außen einstellbar ist. In dem Ausführungsbeispiel nach Figur 2 kann die Verzögerungszeit auf einen Wert zwischen 0,5 und 5 Minuten eingestellt werden.

Die Erfindung ist nicht auf die Schaltungsanordnung nach Figur 2 beschränkt, die lediglich als spezielles Ausführungsbeispiel anzusehen ist. Die Dimensionierung der in der Schaltungsanordnung nach Figur 2 verwendeten Bauteile ist auf die Synchronsignale H-SYNC IN und V-SYNC IN abgestimmt, wie sie von der VGA-Grafikkarte 18 erzeugt werden. Für das Ausführungsbeispiel nach Figur 2 sind die Bauteile wie folgt dimensioniert:
R1=680 Ω, R2=1,8 kΩ, R3 22=kΩ, R4=22 kΩ, R5 bis 1MΩ, R6=1MΩ, R7=100 kΩ, R8=1MΩ, R9=100 kΩ, R10=1,8kΩ, C1:1µF/16V, C2:10µF/16V, C3:1µF/16V, C4:100µF/10V, C5:100nF/50V, C6:100nF/50V.

Die Kondensatoren C2 und C4 sind Elektrolytkondensatoren mit der in Figur 2 angegebenen Polung. Als Dioden D1 und D2 werden Dioden des Typs BAR43S und als Diode D3 eine Diode des Typs BAR42 verwendet.

### Bezugszeichenliste

- 10: Einschaltverzögerungsvorrichtung
- 12: Computer
- 14: Datensichtgerät
- 16: Schnittstelle
- 18: Steuerung
- 20, 21: Bildschirm mit integrierter Eingabevorrichtung
- 22: Eingabesteuerung
- 24: Spannungsversorgung des Datensichtgeräts
- 26: Verbindungskabel
- 28: D-Subminiatur-Steckverbinder
- 30: Steckeraufnahme
- 32: Steckeraufnahme
- 34: Anschlußkabel
- 36: D-Subminiatur-Steckverbinder
- 40: Schalter
- 42: Zeitschaltung
- 44: Schalter
- 46: Schalter
- 48: Schalter
- 50: Vierfachschalter
- 52: Eingang
- 54: Eingang
- 56: Eingang
- 58: Ausgang
- 60: Ausgang
- 62: Ausgang
- R1 bis R10: Widerstände
- C1 bis C6: Kondensatoren
- D1,D2,D3: Dioden

## Patentansprüche

1. Einschaltverzögerungsvorrichtung (10) für ein Datensichtgerät (14), das durch Sperren mindestens eines das Datensichtgerät (14) steuernden Signals (H-SYNC IN, V-SYNC IN) in einen Ruhezustand versetzbar ist,
- mit mindestens einem Eingang (52, 54), der mit einer ihm das Signal (H-SYNC IN, V-SYNC IN) zuführenden Steuervorrichtung (18) verbunden ist,
- einer Sperrvorrichtung (42, 44, 46), die das Signal (H-SYNC IN, V-SYNC IN) für eine vorbestimmte Verzögerungszeit sperrt,
- und mit mindestens einem Ausgang (58, 60), der mit dem Datensichtgerät (14) verbunden ist und diesem das Signal nach Ablauf der Verzögerungszeit (H-SYNC OUT, V-SYNC OUT) zuführt.

2. Einschaltverzögerungsvorrichtung (10) nach Anspruch 1, **dadurch gekennzeichnet, daß** die Sperrvorrichtung mindestens zwei Schalter (44, 46) enthält, von denen ein erster Schalter (44) einen ersten Eingang (52), dem von der Steuervorrichtung ein Horizontal-Synchronsignal (H-SYNC IN) zugeführt wird, mit einem ersten Ausgang (58) verbindet und ein zweiter Schalter (46) einen zweiten Eingang (54), dem von der Steuervorrichtung eine Vertikal-Synchronsignal (V-SYNC IN) zugeführt wird, mit einem zweiten Ausgang (60) verbindet.

3. Einschaltverzögerungsvorrichtung (10) nach Anspruch 2, **dadurch gekennzeichnet, daß** die Schalter (44, 46) als CMOS-Schalter ausgebildet sind.

4. Einschaltverzögerungsvorrichtung (10) nach Anspruch 2 oder 3, **dadurch gekennzeichnet, daß** die Sperrvorrichtung eine Zeitschaltung (42) enthält, die den ersten und den zweiten Schalter (44, 46) nach Ablauf der Verzögerungszeit schließt.

5. Einschaltverzögerungsvorrichtung (10) nach Anspruch 4, **dadurch gekennzeichnet, daß** die Zeitschaltung (42) ein monostabiler Multivibrator ist.

6. Einschaltverzögerungsvorrichtung (10) nach Anspruch 4 oder 5, **gekennzeichnet durch** ein der Zeitschaltung (42) vorgeschaltetes Potentiometer (R5) zum Einstellen der Verzögerungszeit.

7. Einschaltverzögerungsvorrichtung (10) nach einem der Ansprüche 2 bis 6, **gekennzeichnet durch** eine **durch** das Horizontal-Synchronsignal (H-SYNC IN) gespeiste Spannungsversorgung.

8. Einschaltverzögerungsvorrichtung (10) nach Anspruch 7, **dadurch gekennzeichnet, daß** die Spannungsversorgung Mittel (D1 bis D3, C1 bis C3) zum Gleichrichten und Glätten des Horizontal-Synchronsignals (H-SYNC IN) hat.

9. Einschaltverzögerungsvorrichtung (10) nach einem der vorhergehenden Ansprüche, **dadurch gekennzeichnet, daß** sie in der Oberflächenmontagetechnik gefertigt ist.

10. Einschaltverzögerungsvorrichtung (10) nach einem der vorhergehenden Ansprüche für ein VGA-Datensichtgerät.

11. Verfahren zum Deaktivieren eines Datensichtgeräts (14), das durch Sperren mindestens eines das Datensichtgerät (14) steuernden Signals (H-SYNC IN, V-SYNC IN) in einen Ruhezustand versetzbar ist, wobei das von einer Steuervorrichtung (18) erzeugte Signal (H-SYNC IN, V-SYNC IN) für eine vorbestimmte Verzögerungsdauer gesperrt ist, **dadurch gekennzeichnet, daß** das Signal (H-SYNC IN, V-SYNC IN) nach Ablauf der Verzögerungszeit freigegeben und dem Datensichtgerät (14) zugeführt wird.

## Claims

1. Turn-on delay device (10) for a visual display unit (14) which can be placed in an idle state by disabling at least one signal (H-SYNC IN, V-SYNC IN) controlling the visual display unit (14),
- having at least one input (52, 54) which is connected to a control device (18) supplying the signal (H-SYNC IN, V-SYNC IN) to it,
- having a disabling device (42, 44, 46) which disables the signal (H-SYNC IN, V-SYNC IN) for a predetermined delay time,
- and having at least one output (58, 60) which is connected to the visual display unit (14) and supplies the signal to the latter when the delay time (H-SYNC OUT, V-SYNC OUT) has elapsed.

2. Turn-on delay device (10) according to Claim 1, **characterized in that** the disabling device contains at least two switches (44, 46), of which a first switch (44) connects a first input (52), to which the control device supplies a horizontal sync signal (H-SYNC IN), to a first output (58), and a second switch (46) connects a second input (54), to which the control device supplies a vertical sync signal (V-SYNC IN), to a second output (60).

3. Turn-on delay device (10) according to Claim 2, **characterized in that** the switches (44, 46) are in the form of CMOS switches.

4. Turn-on delay device (10) according to Claim 2 or 3, **characterized in that** the disabling device contains a timing circuit (42) which turns on the first and the second switch (44, 46) when the delay time has elapsed.

5. Turn-on delay device (10) according to Claim 4, **characterized in that** the timing circuit (42) is a monostable multivibrator.

6. Turn-on delay device (10) according to Claim 4 or 5, **characterized by** a potentiometer (R5), connected upstream of the timing circuit (42), for setting the delay time.

7. Turn-on delay device (10) according to one of Claims 2 to 6, **characterized by** a voltage supply fed by the horizontal sync signal (H-SYNC IN).

8. Turn-on delay device (10) according to Claim 7, **characterized in that** the voltage supply has means (D1 to D3, C1 to C3) for rectifying and smoothing the horizontal sync signal (H-SYNC IN).

9. Turn-on delay device (10) according to one of the preceding claims, **characterized in that** it is produced using surface mount technology.

10. Turn-on delay device (10) according to one of the preceding claims, for a VGA visual display unit.

11. Method of deactivating a visual display unit (14) which can be placed into an idle state by disabling at least one signal (H-SYNC IN, V-SYNC IN) controlling the visual display unit (14), in which the signal (H-SYNC IN, V-SYNC IN) produced by a control device (18) is disabled for a predetermined delay period, **characterized in that** the signal (H-SYNC IN, V-SYNC IN) is enabled and supplied to the visual display unit (14) when the delay time has elapsed.

## Revendications

1. Dispositif de temporisation de mise en marche (10) pour un appareil de visualisation de données (14) qui peut être mis dans un état de repos par le blocage d'au moins un signal (H-SYNC IN, V-SYNC IN) commandant l'appareil de visualisation de données (14), comportant
- au moins une entrée (52, 54) qui est reliée à un dispositif de commande (18) lui envoyant le signal (H-SYNC IN, V-SYNC IN),
- un dispositif de blocage (42, 44, 46) qui bloque le signal (H-SYNC IN, V-SYNC IN) pour une durée de temporisation prédéterminée,
- et au moins une sortie (58, 60) qui est reliée à l'appareil de visualisation de données (14) et qui envoie à celui-ci le signal (H-SYNC OUT, V-SYNC OUT) après l'expiration de la durée de temporisation.

2. Dispositif de temporisation de mise en marche (10) selon la revendication 1, **caractérisé par le fait que** le dispositif de blocage contient au moins deux interrupteurs (44, 46), un premier interrupteur (44) reliant une première entrée (52), à laquelle un signal de synchronisation horizontale (H-SYNC IN) est envoyé par le dispositif de commande, à une première sortie (58) et un deuxième interrupteur (46) reliant une deuxième entrée (54), à laquelle un signal de synchronisation verticale (V-SYNC IN) est envoyé par le dispositif de commande, à une deuxième sortie (60).

3. Dispositif de temporisation de mise en marche (10) selon la revendication 2, **caractérisé par le fait que** les interrupteurs (44, 46) sont sous la forme d'interrupteurs CMOS.

4. Dispositif de temporisation de mise en marche (10) selon la revendication 2 ou 3, **caractérisé par le fait que** le dispositif de blocage contient un circuit temporisateur (42) qui ferme le premier et le deuxième interrupteur (44, 46) après l'expiration de la durée de temporisation.

5. Dispositif de temporisation de mise en marche (10) selon la revendication 4, **caractérisé par le fait que** le circuit temporisateur (42) est une bascule monostable.

6. Dispositif de temporisation de mise en marche (10) selon la revendication 4 ou 5, **caractérisé par** un potentiomètre (R5) branché du côté amont du circuit temporisateur (42) pour régler la durée de temporisation.

7. Dispositif de temporisation de mise en marche (10) selon l'une des revendications 2 à 6, **caractérisé par** une alimentation en tension alimentée par le signal de synchronisation horizontale (H-SYNC IN).

8. Dispositif de temporisation de mise en marche (10) selon la revendication 7, **caractérisé par le fait que** l'alimentation en tension a des moyens (D1 à D3, C1 à C3) pour redresser et lisser le signal de synchronisation horizontale (H-SYNC IN).

9. Dispositif de temporisation de mise en marche (10) selon l'une des revendications précédentes, **caractérisé par le fait qu'**il est fabriqué dans la technique des composants montés en surface.

10. Dispositif de temporisation de mise en marche (10) selon l'une des revendications précédentes pour un appareil de visualisation de données VGA.

11. Procédé pour désactiver un appareil de visualisation de données (14) qui peut être mis dans un état de repos par le blocage d'au moins un signal (H-SYNC IN, V-SYNC IN) commandant l'appareil de visualisation de données (14), le signal (H-SYNC IN, V-SYNC IN) produit par un dispositif de commande (18) étant bloqué pour une durée de temporisation prédéterminée, **caractérisé par le fait qu'**on libère le signal (H-SYNC IN, V-SYNC IN) après l'expiration de la durée de temporisation et on l'envoie à l'appareil de visualisation de données (14).
